# EUROPÄISCHE PATENTSCHRIFT

(11) **EP 0 295 454 B1**
(45) Veröffentlichungstag und Bekanntmachung des Hinweises auf die Patenterteilung: **23.01.1991**
(21) Anmeldenummer: 88108074.1
(22) Anmeldetag: 20.05.1988
(51) Int. Cl.: C10B 53/00, A62D 3/00

(54) **Verfahren und Vorrichtung zur gezielten Zerlegung (Cracken) von Polychlordibenzodioxinen und/oder polychlorierten Dibenzofuranen und zur umweltfreundlichen Aufbereitung der gecrackten Stoffe**
Process and apparatus for the purposeful destruction (cracking) of polychlorodibenzodioxines and/or polychlorinated dibenzofuranes and for the low-pollution processing of the cracked matter
Procédé et dispositif pour la destruction orientée (craquage) de polychlorodibenzodioxines et/ou dibenzofuranes polychlorés et pour le traitement non polluant de matières craquées

(30) Priorität: 13.06.1987 DE 3719824
(43) Veröffentlichungstag der Anmeldung: 21.12.1988
(73) Patentinhaber: Felten & Guilleaume Energietechnik AG, D-51058 Köln (DE); Hartung, Lothar, Dipl.-Ing., D-5910 Kreuztal-Buschhütten (DE)
(72) Erfinder: Otromke, Henner, Dipl.-Ing., D-2890 Nordenham (DE); Theerkorn, Uwe, Dipl.-Ing., D-2890 Nordenham (DE); Hedemann, Gerd, D-2890 Nordenham (DE); Meiners, Wolfgang, Dr. rer.nat., Iffens-Butjadingen (DE); Hartung, Lothar, Dipl.-Ing., D-5910 Kreuztal-Buschhütten (DE)

(56) Entgegenhaltungen:
- EP-A- 0 257 893
- GB-A- 2 159 137

## Beschreibung

Die Erfindung betrifft ein Verfahren zur gezielten Zerlegung (Cracken) von Polychlordibentodioxinen (PCDD) und/oder polychlorierten Dibenzofuranen (PCDF) und zur überführung dieser Stoffe in neue umweltfreundliche Stoffe gemäß dem Oberbegriff des Anspruchs 1. Eine weitere Ausführungsart des Verfahrens ist in Anspruch 2 angegeben. Vorrichtungen zur Durchführung des Verfahens sind in den Unteransprüchen gekennzeichnet.

Polychlordibenzodioxine (PCDD) und polychlorierte Dibenzofurane (PCDF) spielen hierbei eine besondere Rolle, und am Beispiel dieser Stoffgruppe soll die anstehende Problematik erläutert werden, wozu mehrere aktuelle Vorfälle Anlaß gegeben haben. PCDD und PCDF haben sich als äußerst ungeliebte Substanzen erwiesen. Es gibt eine weitgehende übereinstimmung in Wissenschaft, Wirtschaft und Politik, diese Stoffe selbst nicht mehr zu handeln und auch ihre Entstehung zu verhindern. Solcher Vorsatz wird natürlich nur dann wirksam, wenn das Problem der "Altlasten" bewältigt werden kann. Das bedeutet, daß die bereits vorhandenen "Altlasten" oder deren Erzeuger, wie z.B. polychlorierte Biphenyle (PCB), vernichtet werden müssen. Dabei ist es finanziell sinnvoller, die Altlasten PCDD und PCDF zu beseitigen, als sie zu verwalten und zu betreuen.

PCDD und PCDF entstehen als Spurenprodukte bei der chemischen Synthese von Chlorkohlenwasserstoffen, vor allem bei der Synthese von höher chlorierten aromatischen Kohlenwasserstoffen, und sie können auch entstehen, wenn aromatische Chlorkohlenwasserstoffe bei chemischen Synthesen als Zwischenprodukte eingesetzt werden.

Bevorzugte Reaktionsbedingungen zur Bildung von PCDD und PCDF sind hohe Temperaturen und alkalisches Medium.

Weiter können PCDD und PCDF auch bei Verbrennungsprozessen aller Art entstehen, wenn organische Chlorverbindungen gegenwärtig sind. Ein bekanntes Beispiel sind die Müllverbrennungsanlagen. Aber auch beim Verbrennen von Holz und von Treibstoffen muß mit der Bildung von PCDD und PCDF in geringen Mengen gerechnet werden.

Die Bildung von größeren Mengen von PCDF wurde in mehreren Fällen bei Schwelbränden von Transformatoren, welche mit PCB gefüllt waren, berichtet.

Durch eine Reihe von Unfällen in den vergangenen 40 Jahren gelangten PCDD und PCDF in die Umwelt. Der bekannteste dieser Unfälle war 1976 in Seveso, Italien, als bei der Herstellung von 2,4,5-Trichlorphenol ca. 2,5 kg 2,3,7,8-TCDD in die Umwelt gelangten.

Die Gruppe der PCDD und PCDF ist heute als eine vorwiegend anthropogene Umweltkontamination praktisch überall in der Natur nachweisbar. Die Identifizierung und besonders die Quantifizierung dieser durch eine große Anzahl von Isomeren gekennzeichneten Substanzklasse - in der öffentlichkeit häufig vereinfachend als "Dioxine" bezeichnet - wurde erst durch die moderne instrumentelle Analytik möglich.

Die Hauptforderung bei der Beseitigung von PCDD- und PCDF-haltigen Abfällen ist die Entfernung dieses Materials aus dem Kreislauf der Natur. Dabei sind jedoch besonders die Gegebenheiten der jeweiligen geltenden Gesetze zu beachten. Der Beurteilungsmaßstab, welcher Beseitigungspfad eingeschlagen werden muß, ist zum einem der Gehalt an den Schadstoffen PCDD und PCDF in den Abfällen, zum anderen das Niveau der Beseitigungsanlagen.

Die bisherigen Methoden einer umweltgerechten Beseitigung von PCDF-haltigen Abfällen, wie Deponierung, Verbrennung, oderchemisch-physikalische Behandlung erwiesen sich als sehr problematisch.

Der Erfindung liegt daher die Aufgabe zugrunde, ein Verfahren zu finden, daß es ermöglicht, eine umweltfreundliche Beseitigung von PCDD- und PCDF-haltigen Abfällen durchzuführen und eine Vorrichtung zur Anwendung dieses Verfahrens zu schaffen.

Diese Aufgabe wird erfindungsgemäß durch das mit den kennzeichnenden Merkmalen des Anspruchs 1 umrissene Verfahren und eine in den Unteransprüchen angegebene Vorrichtung gelöst.

Eine weitere Ausführungsform des Verfahrens ist in Anspruch 2 angegeben, wozu eine Vorrichtung in Unteransprüchen angegeben ist.

Der wesentliche Vorteil der in den Ansprüchen 1 und 2 beschriebenen Verfahren liegt in der Behandlung von PCDD und/oder PCDF unter definierten reduktiven Bedingungen bei gleichzeitiger sehr konstanter Temperatur über das gesamte Reaktionsschema. Dadurch ist z.B. die Möglichkeit geschaffen, PCDD- und PCDF-haltige Abfälle in einer anaeroben Atmosphäre zu beseitigen. Durch einen hohen Wasserstoffanteil wird ein starkes Reduktionspotential aufgebaut. Die Reaktionstemperatur kann auch für längere Zeitdauer sehr exakt auf besser als +/-2°C konstant gehalten werden. Anlagentechnische und chemische Parameter sind dabei so gewählt, daß z.B. die Bildung bzw. die Zerstörung von PCDD und PCDF nicht nur kinetisch, sondern auch über die vorhandenen Reaktionspartner beeinflußt wird.

Vorteilhafte Bestandteile einer Vorrichtung, die nach dem Verfahren nach Anspruch 1 arbeitet, sind in den Unteransprüchen 9 bis 11 gekennzeichnet, während vorteilhafte Bestandteile einer Vorrichtung, die nach Anspruch 2 arbeitet, in den Ansprüchen 16 und 17 beschrieben ist.

Die Besonderheit der Vorrichtung liegt darin, daß bei den Vorrichtungen die Temperatur über das gesamte Reaktionsvolumen homogen und konstant eingestellt werden kann. Darüber hinaus kann die Gasatmosphäre für den Reaktionszeitraum gezielt ausgewählt werden. Speziell im Fließbett haben die Aluminiumoxidkügelchen mehrere Funktionen:
1. Nach der Benetzung der aufgeheizten Partikel wird die Wärmeenergie schlagartig auf die zu zerlegenden Stoffe übertragen.
2. Die Partikel transportieren die zu zerlegenden Stoffe durch das Fluidbett hindurch und erhalten den Kontakt mit frischem Reaktionsgas.
3. Durch das Niederdruckfluidisieren ist die Verweilzeit besonders lang.
4. Der dünne Film der zu zerlegenden Stoffe zeigt an der Oberfläche der Aluminiumoxidkügelchen eine besondere Reaktionsbereitschaft.

Ausführungsbeispiele der Erfindung sind in Zeichnungen dargestellt und werden im folgenden näher erläutert. Es zeigen
Fig. 1 eine Vorrichtung mit einem Fluidbett.
Fig. 2 eine weitere Vorrichtung mit einem Kolbenverdichter.

Nach Fig. 1 und 2 dient der erste Teil der Vorrichtung zur Erzeugung einer anaeroben Atmosphäre. Hierzu wird ein Fluidgemisch aus Stickstoff, Wasserstoff und Restgasen in einer Gasspaltanlage 1 durch Teilverbrennung von Erdgas oder Propan mit atmosphärischer luft und anschließender Entfernung von unerwünschten Verbrennungsgasen erzeugt. Das so aufbereitete Fluidgemisch wird in einer der Gasspaltanlage 1 nachgeschalteten Vorrichtung zur Feinregelung 2 mit Hilfe von Wasserstoff und/oder Stickstoff weiter veredelt, wobei ein rechnergesteuertes Gasanalyselabor 6 die Feinregelung mittels ermittelter Daten nach dem Crackvorgang im Fluidbett beeinflußbar macht.

Nach Fig. 1 wird das Fluidgemisch vorgewärmt und tritt durch Gaseinlaßdüsen 32 unterhalb einer Düsenplatte 31 in das Fluidbett 3 ein. In dem Fluidbett 3 befinden sich Aluminiumoxidpartikel 34. Unterhalb des Fluidbetts befindet sich ein Behälter 4 für die zu zerlegenden Stoffe, die über eine Einspritzpumpe 5 durch Einspritzdüsen 33 in das Fluidbett 3 eingespritzt werden. Durch ständiges Wirbeln der Fluidmasse wird ein stets aufbereitetes Fluidgemisch an den Oberflächen der Aluminiumoxidpartikel 34 vorbeigeführt. Hierbei werden Chlor und eventuell vorhandener Sauerstoff vom Wasserstoff des Fluidgemisches gebunden. Die gecrackten niedermolekularen Stoffe werden entsprechend der Strömungsgeschwindigkeit des Fluidgemisches aus dem Fluidbett 3 herausgetragen und abgesaugt, bzw. ausgeblasen.

Nach Fig. 2 kann das Fluidgemisch auch über einen lader 10 einem Kolbenverdichter 11 zugeführt werden. Der lader hat die Aufgabe, das Fluidgemisch von einem niederen Anfangsdruck auf einen höheren Enddruck zu verdichten und zu fördern. Der Kolbenverdichter besteht aus einer zylindrischen Verdichtungskammer 12 als Arbeitsraum mit einem geradlinig hin- und herbewegten Kolben. Die zu zerlegenden Stoffe in flüssiger Form befinden sich zunächst in einem Behälter 4, aus dem sie mittels einer Einspritzpumpe 5 in den Kolbenverdichter eingespritzt werden. Das Fluidgemisch gelangt vom lader 10 über Einlaßventile 14 in den Kolbenverdichter 11. über Außlaßventile 15 verläßt das aus dem Fluidgemisch und den Crackprodukten bestehende Gemisch den Kolbenverdichter 11, wobei es zuvor einen Katalysator 16 passiert.

Nach Fig. 1 und 2 wird das aus dem Fluidgemisch und den Crackprodukten bestehende Gemisch anschließend im Gasanalyselabor 6 analysiert. Dieses labor besteht im wesentlichen aus einem Gaschromatographen und weiteren Analyseeinrichtungen, von denen aus Daten an die Vorrichtung zur Feinregelung 2 für die Zufuhr von Wasser- und/oder Stickstoff übermittelt werden. Eine anschließende Filterung des aus Fluidgemisch und Crackprodukten bestehenden Gemisches in einer Waschanlage 7 hat zur Folge, daß die in dem Gemisch enthaltene Salzsäure herausgewaschen wird. Danach wird entschieden, ob der Rest durch Recyclingsmaßnahmen zu neuen Stoffen 9 zurückgewaschen oder einer thermischen Nachverbrennung 8 zugeführt wird.

Auch in diesem Fall können Daten des Gasanalyselabors 6 den Prozeßablauf im Endstadium beeinflussen. Nach Fig. 2 wird der lader durch Daten des Gasanalyselabors 6 beeinflußt.

## Patentansprüche

1. Verfahren zur gezielten Zerlegung (Cracken) von Polychlordibenzodioxinen und/oder polychlorierten Dibenzofuranen und zur Überführung dieser Stoffe in neue umweltfreundliche Stoffe in einer Crackanlage nach dem Fluidbettverfahren, dadurch gekennzeichnet, daß
1.1 ein anaerobes, vorgewärmtes Fluidgemisch aus Stickstoff und Wasserstoff erzeugt wird,
1.2 vorgewärmte Aluminiumoxidkügelchen (34) in dem Fluidbett (3) fluidiziert werden,
1.3 das Fluidgemisch in das Fluidbett (3) eingeblasen wird,
1.4 die zu zerlegenden Stoffe, wie Halogenkohlenwasserstoffe in das Fluidbett (3) eingespritzt werden, wo sie die Oberflächen der Aluminiumoxidpartikel (34) benetzen und gleichzeitig
1.5 durch immerwährendes Wirbeln der Fluidmasse ein ständig aufbereitetes Fluidgemisch an den Oberflächen der Aluminiumoxidpartikel (34) vorbeigeführt wird, wobei Elemente, wie z.B. Chlor und eventuell vorhandener Sauerstoff vom Wasserstoff des Fluidgemisches gebunden werden,
1.6 die gecrackten niedermolekularen Stoffe entsprechend der Strömungsgeschwindigkeit des Fluidgemisches aus dem Fluidbett (3) herausgetragen und abgesaugt werden,
1.7 das aus dem Fluidgemisch und den Crackprodukten bestehende Gemisch analysiert wird,
1.8 dieses Gemisch derart gefiltert wird, daß Reaktionsprodukte, wie z.B. Salzsäure absorbiert zurückgewonnen werden oder einer thermischen Nachverbennung (8) zugeführt werden.

2. Verfahren zur gezielten Zerlegung (Cracken) von Polychlordibenzodioxinen und/oder polychlorierten Dibenzofuranen und zur überführung dieser Stoffe in neue umweltfreundliche Stoffe in einer Crackanlage, dadurch gekennzeichnet, daß
2.1 ein anaerobes, vorgewärmtes Fluidgemisch erzeugt wird,
2.2 das Fluidgemisch durch Einlaßventile (14) eines Kolbenverdichters (11) angesaugt wird,
2.3 in das verdichtete Fluidgemisch mit einer Temperatur von 350°C bis 550°C die zu zerlegenden kohlenwasserstoffhaltigen Stoffe gegebenenfalls in Lösung, eingespritzt werden.
2.4 durch Regulierung des Ansaugdrucks, der Ansaugtemperatur, der Kolbengeschwindigkeit und der Vorwärmung der zu zerlegenden kohlenwasserstoffhaltigen Stoffe die Temperatur über den gesamten Volumenbereich auf einen definierten konstanten Wert gehalten wird.
2.5 das Gemisch aus den Crackprodukten und dem Fluidgemisch nach Austritt aus der Verdichtungskammer (12) durch einen Katalysator (16) geführt wird, und
2.6 durch öffnen der Auslaßventile (15) durch ein Rohr abgesaugt wird, wobei
2.7 dieses Gemisch anschließend analysiert wird und
2.8 derart gefiltert wird, daß Reaktionsprodukte, wie z.B. Salzsäure, absorbiert werden, wobei der Rest durch Recyclingsmaßnahmen zurückgewonnen oder einer thermischen Nachverbrennung (8) zugeführt wird.

3. Verfahren nach den Ansprüchen 1 oder 2, dadurch gekennzeichnet, daß das anaerobe Fluidgemisch aus Stickstoff mit 4 bis 12 %igem Wasserstoff durch Teilverbrennung von Erdgas oder Propan mit atmosphärischer luft und anschließender Entfernung von unerwünschten Verbrennungsgasen erzeugt wird, wobei das Fluidgemisch ein Restgas der ursprünglichen Bestandteile von 0,1 % enthält.

4. Verfahren nach den Ansprüchen 1 und 3, dadurch gekennzeichnet, daß das anaerobe Fluidgemisch durch eine am Boden des Fließbetts (3) befindliche Düsenplatte (31) eingeblasen wird, wobei je nach Einblasdruck die Abstände der Bestandteile der Aluminiumoxidkügelchem (34) vergrößert oder verkleinert werden.

5. Verfahren nach den Ansprüchen 1 oder 2, dadurch gekennzeichnet, daß die Zuführung der zu zerlegenden kohlenwasserstoffhaltigen Stoffe kontinuierlich oder diskontinuierlich erfolgt.

6. Verfahren nach einem der Ansprüche 1 bis 5, dadurch gekennzeichnet, daß kontinuierlich Proben des Gemisches aus den Crackprodukten und des Fluidgemisches oberhalb des Fluidbades entnommen werden, die mit Hilfe vorher geeichter Substanzen in einem Gaschromatographen analysiert werden.

7. Verfahren nach einem der Ansprüche 1 bis 6, dadurch gekennzeichnet, daß in einem Gasanalyselabor (6) mit einem Rechenprogramm Daten, wie Zusammensetzung des Fluidgemisches, Temperatur, Strömungsgeschwindigkeit gemessen und ermittelt werden, und daß die Daten in Form von Signalen an die Vorrichtung zur Feinregelung (2) und an den Ausgang einer Waschanlage (7) zur Beeinflussung des Fluidgemisches bzw. der gecrackten Stoffe weitergegeben werden.

8. Verfahren nach Anspruch 6, dadurch gekennzeichnet, daß die Proben bei Vorhandensein von kritischen Stoffen (z.B. Dioxin) der thermischen Nachverbrennung (8) zugeführt werden, wobei die Temperatur der Nachverbrennung kurzzeitig auf 1000°C erhöht wird.

9. Vorrichtung zur Durchführung des Verfahrens nach einem der Ansprüche 1 bis 8, dadurch gekennzeichnet, daß das Fluidbett (3) aus dem mit Aluminiumoxidkügelchen (34) gefüllten Reaktionsgefäß besteht, das im unteren Bereich eine Düsenplatte (31) enthölt, unter der spritzdüsen (33) für den Eintritt der zu zerlegenden Stoffe vorgesehen sind und daß im Bereich der Einspritzdüsen (33) Gaseinlaßdüsen (32) angeordnet sind.

10. Vorrichtung nach Anspruch 9, dadurch gekennzeichnet, daß das Fluidbett (3) über eine Rohrleitung für das Fluidgemisch mit einer Gasspaltanlage (1) zur Erzeugung des Fluidgemisches verbunden ist.

11. Vorrichtung nach einem der Ansprüche 8 oder 9, dadurch gekennzeichnet, daß in der Rohrleitung zwischen dem Fluidbett (3) und der Gasspaltanlage (1) eine Vorrichtung zur Feinregelung (2) für die Zufuhr von Wasser- und/oder Stickstoff eingesetzt ist, wobei die Vorrichtung mit einem dem Fluidbett (3) angeschlossenen Gasanalyselabor (6) verbunden und beeinflußbar ist.

12. Vorrichtung nach einem der Ansprüche 9 bis 11, dadurch gekennzeichnet, daß eine Einspritzpumpe (5) am Eingang des Fluidbetts (3) für die zu zerlegenden kohlenwasserstoffhaltigen Stoffe eingesetzt ist.

13. Vorrichtung nach einem der Ansprüche 9 bis 12, dadurch gekennzeichnet, daß die gesamte Anlage (1 bis 9) stationär ausgebildet ist.

14. Vorrichtung nach einem der Ansprüche 9 bis 12, dadurch gekennzeichnet, daß die gesamte Anlage (1 bis 9) in mobilen Einheiten untergebracht ist.

15. Vorrichtung nach Anspruch 14, dadurch gekennzeichnet, daß die Anlage (1 bis 9) in Containern angeordnet ist, wobei jeweils ein Container für die Gasaufbereitung, den Crackvorgang, und für das Gasanalyselabor einschließlich der Regelung und Fernüberwachung vorgesehen ist.

## Revendications

1. Procédé de destruction orientée (craquage) de dibenzodioxines polychlorées et/ou de diben- zofurannes polychlorés et de conversion de ces substances en de nouvelles substances non polluantes, dans une installation de craquage selon le procédé du lit fluidisé, caractérisé en ce que:
1.1 un mélange de fluides anaérobie, préchauffé est produit à partir d'azote et d'hydrogène,
1.2 des globules d'oxyde d'aluminium préchauffés (34) sont fluidifiées dans le litfluidisé (3),
1.3 le mélange de fluides est insufflé dans le lit fluidisé (3),
1.4 les substances à détruire comme les hydrocarbures halogénés sont injectées dans le lit fluidisé (3) dans lequel elles mouillent les surfaces des globules d'oxyde d'aluminium (34) et en même temps,
1.5 par mouvement tourbillonnaire continuel de la masse des fluides, un mélange de fluides préparé en continu est passé devant les surfaces des globules d'oxyde d'aluminium, et des éléments comme par exemple le chlore et l'oxygène éventuellement présents se trouvent combinés à l'hydrogène du mélange de fluides,
1.6 les substances de bas poids moléculaire craquées sont éliminées et séparées du lit fluidisé (3) par aspiration, suivant la vitesse du courant du mélange de fluides,
1.7 le mélange composé du mélange de fluides et des produits de craquage est analysé,
1.8 ce mélange est filtré, de sorte que les produits de réaction comme par exemple l'acide chlorhydrique, sont récupérés par absorption ou sont amenés à une combustion finale (8) thermique.

2. Procédé de destruction orientée (craquage) de dibenzodioxines polychlorées et/ou de diben- zofurannes polychlorés et de conversion de ces substances en de nouvelles substances non polluantes dans une installation de craquage, caractérisé en ce que:
2.1 un mélange de fluides anaérobie préchauffé est produit,
2.2 le mélange de fluides est aspiré par des soupapes d'admission (14) d'un compresseur à piston (11),
2.3 dans le mélange de fluides comprimé à une température de 350 à 550°C, les substances contenant des hydrocarbures à détruire, éventuellement en solution, sont injectées,
2.4 par régulation de la pression d'aspiration, de la température d'aspiration de la vitesse du piston et du préchauffage des substances contenant des hydrocarbures à détruire, la température est maintenue à une valeur définie constante sur la totalité de la zone de volume,
2.5 le mélange à base de produits de craquage et de mélange de fluides est amené après la sortie de la chambre de compression (12) à travers un catalyseur (16), et
2.6 par ouverture de la soupape d'échappement (15) il est aspiré à travers un tube,
2.7 ce mélange étant ensuite analysé et,
2.8 filtré, de sorte que les produits de réaction comme par exemple l'acide chlorhydrique sont absorbés, le résidu étant récupéré par des mesures de recyclage ou ramené à une combustion finale thermique (8).

3. Procédé selon les revendications 1 ou 2, caractérisé en ce que le mélange de fluides anaérobie à base d'azote avec 4 à 12% d'hydrogène, est produit par combustion partielle de gaz naturel ou de propane avec de l'air atmosphérique et élimination subséquente des gaz de combustion indésirables, le mélange de fluides contenant un gaz résiduel des constituants d'origine de 0,1%.

4. Procédé selon les revendications 1 et 3, caractérisé en ce que le mélange de fluides anaérobie est insufflé par une plaque d'injecteur (31) qui se trouve à la base du lit fluidisé (3), selon la pression d'insufflation les distances des constituants des globules d'oxyde d'aluminium (34) se trouvant agrandis ou diminués.

5. Procédé selon les revendications 1 ou 2, caractérisé en ce que l'amenée des substances contenant des hydrocarbures qui doivent être détruites s'effectue en continu ou d'une manière discontinue.

6. Procédé selon l'une des revendications 1 à 5, caractérisé en ce que des échantillons continus du mélange à base de produits de craquage et du mélange de fluides sont prélevés au-dessus du bain de fluides, et ceux-ci sont analysés dans un chromatographe gazeux à l'aide de substances étalonnées au préalable.

7. Procédé selon l'une des revendications 1 à 6, caractérisé en ce que dans un laboratoire d'analyse de gaz (6) avec un programme de calcul on détermine et mesure les données comme la composition du mélange de fluides, la température, la vitesse du courant, et en ce que l'on transmet les données sous forme de signaux au dispositif pour réglage fin (2) et à la sortie d'une installation de lavage (7) en vue d'intervenir sur le mélange de fluides ou les substances craquées.

8. Procédé selon la revendication 6, caractérisé en ce que les échantillons lors de la présence de substances critiques (par exemple la dioxine), sont amenés à la combustion finale thermique (8) dans laquelle la température de combustion finale est augmentée momentanément à 1000°C.

9. Dispositif pour l'exécution du procédé selon l'une des revendications 1 à 8, caractérisé en ce que le lit fluidisé (3) est constitué par le récipient de réaction rempli de globules d'oxyde d'aluminium (34) qui contient dans la zone inférieure une plaque d'injecteur (31) sous laquelle des buses d'injection (33) sont disposées pour l'entrée des substances à détruire et en ce que des buses d'admission de gaz (32) sont disposées dans la zone des buses d'injection (33).

10. Dispositif selon la revendication 9, caractérisé en ce que le lit fluidisé (3) est lié par l'intermédiaire d'une conduite tubulaire pour le mélange de fluides à une installation de séparation des gaz (1) en vue de la production du mélange de fluides.

11. Dispositif selon l'une des revendications 8 ou 9, caractérisé en ce que dans la conduite tubulaire entre le lit fluidisé (3) et l'installation de séparation des gaz (1), on introduit un dispositif pour réglage fin (2) pour l'amenée d'hydrogène et/ou d'azote, le dispositif étant relié et pouvant être influencé par un laboratoire d'analyse des gaz (6) en liaison avec le lit fluidisé (3).

12. Dispositif selon l'une des revendications 9 à 11, caractérisé en ce qu'une pompe d'injection (5) est placée à l'entrée du lit fluidisé (3) pour les substances contenant des hydrocarbures, qui doivent être détruites.

13. Dispositif selon l'une des revendications 9 à 12, caractérisé en ce que la totalité de l'installation (1 à 9) est réalisée d'une manière fixe.

14. Dispositif selon l'une des revendications 9 à 12, caractérisé en ce que la totalité de l'installation (1 à 9) est logée dans des unités mobiles.

15. Dispositif selon la revendication 14, caractérisé en ce que l'installation (1 à 9) est disposée en containers, un container étant prévu respectivement pour le traitement des gaz, le processus de craquage et pour la laboratoire d'analyse des gaz y compris le réglage et la surveillance à distance.

## Claims

1. Process for the purposeful destruction (cracking) of polychlorodibenzodioxins and/or polychlorinated dibenzofurans and for converting these substances into new low-polluting substances in a cracking unit by the fluidized bed process, characterized in that
1.1 an anaerobic, preheated fluid mixture of nitrogen and hydrogen is generated,
1.2 preheated aluminium oxide beads (34) are fluidized in the fluidized bed (3),
1.3 the fluid mixture is blown into the fluidized bed (3),
1.4 the substances to be destroyed, such as halogenohydrocarbons, are injected into the fluidized bed (3), where they wet the surfaces of the aluminium oxide particles (34), and at the same time
1.5 a constantly processed fluid mixture is passed over the surfaces of the aluminium oxide particles (34) by perpetual swirling of the fluid mass, elements such as e.g. chlorine and any oxygen present being bonded by the hydrogen of the fluid mixture,
1.6 the cracked low molecular weight substances are discharged from the fluidized bed (3) according to the flow rate of the fluid mixture and are sucked off,
1.7 the mixture consisting of the fluid mixture and the cracked products is analysed, and
1.8 this mixture is filtered such that reactions products, such as e.g. hydrochloric acid, are recovered by absorption or passed to a thermal after-combustion (8).

2. Process for the purposeful destruction (cracking) of polychlorodibenzodioxins and/or polychlorinated dibenzofurans and for converting these substances into new low-polluting substances in a cracking unit, characterized in that
2.1 an anaerobic, preheated fluid mixture is generated,
2.2 the fluid mixture is sucked through the inlet valves (14) of a piston compressor (11),
2.3 the hydrocarbon-containing substances to be destroyed are injected, if appropriate in solution, into the compressed fluid mixture at a temperature of 350°C to 550°C,
2.4 the temperature over the entire volume region is kept at a defined constant value by regulation of the suction pressure, the suction temperature, the piston speed and the preheating of the hydrocarbon-containing substances to be destroyed,
2.5 the mixture of the cracked products and the fluid mixture is passed, after discharge from the compression chamber (12), through a catalyst (16), and
2.6 is sucked off through a pipe by opening the discharge valves (15),
2.7 this mixture then being analysed and
2.8 filtered such that reaction products, such as e.g. hydrochloric acid, are absorbed, the residue being recovered by recycling measures or fed to a thermal after-combustion (8).

3. Process according to claims 1 or 2, characterized in that the anaerobic fluid mixture of nitrogen containing 4 to 12% hydrogen is generated by partial combustion of natural gas or propane with air from the atmosphere and subsequent removal of undesirable combustion gases, the fluid mixture containing a residual gas of the original constituents of 0.1 %.

4. Process according to claims 1 and 3, characterized in that the anaerobic fluid mixture is blown in through a nozzle plate (31) at the bottom of the fluidized bed (3), the distances of the constituents of the aluminium oxide beads (34) being increased or reduced, depending on the blowing- in pressure.

5. Process according to claims 1 or 2, characterized in that the hydrocarbon-containing substances to be destroyed are fed in continuously or discontinuously.

6. Process according to one of claims 1 to 5, characterized in that samples of the mixture of the cracked products and the fluid mixture are taken continuously above the fluidized bath and are analysed in a gas chromatograph with the aid of previously standardized substances.

7. Process according to one of claims 1 to 6, characterized in that data such as the composition of the fluid mixture, temperature and flow rate are measured and determined in a gas analysis laboratory (6) using a computer program, and in that the data are passed on, in the form of signals, to the device for fine regulation (2) and to the output of a washing unit (7) for influencing the fluid mixture or the cracked substances.

8. Process according to claim 6, characterized in that if critical substances (e.g. dioxin) are present, the samples are fed to the thermal after-combustion (8), the temperature of the after-combustion being increased to 1,000°C for a short time.

9. Device for carrying out the process according to one of claims 1 to 8, characterized in that the fluidized bed (3) consists of the reaction vessel which is filled with aluminium oxide beads (34) and contains in the lower region a nozzle plate (31), under which are provided injection nozzles (33) for entry of the substances to be destroyed, and in that gas inlet nozzles (32) are located in the region of the injection nozzles (33).

10. Device according to claim 9, characterized in that the fluidized bed (3) is connected via a pipeline for the fluid mixture to a gas cracking unit (1) for generating the fluid mixture.

11. Device according to one of claims 8 or 9, characterized in that a device for fine regulation (2) for the hydrogen and/or nitrogen feed is included in the pipeline between the fluidized bed (3) and the gas cracking unit (1), the device being connected to a gas analysis laboratory (6) connected to the fluidized bed (3) and being influenceable.

12. Device according to one of claims 9 to 11, characterized in that an injection pump (5) is included at the entry into the fluidized bed (3) for the hydrocarbon-containing substances to be destroyed.

13. Device according to one of claims 9 to 12, characterized in that the entire unit (1 to 9) is constructed as a stationary unit.

14. Device according to one of claims 9 to 12, characterized in that the entire unit (1 to 9) is accommodated in mobile units.

15. Device according to claim 14, characterized in that the unit (1 to 9) is located in containers, in each case one container being provided for the gas processing, the cracking operation and the gas analysis laboratory, including the regulating unit and the remote monitoring.
